# FASCICULE DE BREVET EUROPEEN

(11) **EP 3 622 940 B1**
(45) Date de publication et mention de la délivrance du brevet: **24.04.2024**
(21) Numéro de dépôt: 19195920.4
(22) Date de dépôt: 06.09.2019
(51) Int. Cl.: A61J 1/03, A61J 7/00, A61J 7/04

(54) **BOÎTIER POUR LE STOCKAGE ET LA DÉLIVRANCE DE DOSES DE MÉDICAMENTS À ADMINISTRER**
GEHÄUSE FÜR DIE AUFBEWAHRUNG UND ABGABE VON ZU VERABREICHENDEN ARZNEIMITTELN
HOUSING FOR STORING AND DELIVERING DOSES OF MEDICINAL PRODUCTS TO BE ADMINISTERED

(30) Priorité: 12.09.2018 FR 1858160
(43) Date de publication de la demande: 18.03.2020
(73) Titulaire: Biogaran, 92707 Colombes Cedex (FR)
(72) Inventeur: BRASSE, Fréderic, 92707 COLOMBES CEDEX (FR)
(74) Mandataire: Casalonga

(56) Documents cités:
- WO-A1-94/08872
- FR-A1- 2 575 730
- SE-A1- 1 400 148
- SE-C2- 537 003
- US-B1- 9 962 318

## Description

La présente invention se rapporte, de manière générale, à l'administration de doses de médicaments et se rapporte plus particulièrement au stockage et à la délivrance de doses de médicaments à administrer.

Plus précisément, la présente invention concerne un boîtier pour le stockage et la délivrance de doses de médicaments à administrer.

Les personnes polypathologiques ou atteintes de certaines maladies chroniques sont parfois contraintes à la prise régulière de médicaments. Il est généralement admis que seulement une de ces personnes souffrantes sur deux observe correctement le ou les traitements prescrits, ce qui peut avoir des conséquences graves telles qu'une diminution de l'efficacité thérapeutique voire des effets indésirables.

La préparation des doses à administrer ou PDA permet d'améliorer cette situation. La PDA consiste à préparer les doses de médicaments à administrer, de façon personnalisée, selon la prescription du médecin, et donc par anticipation du séquencement et des moments des prises, pour une période déterminée qui est, la plupart du temps, d'une semaine.

Cette tâche peut être effectuée par le patient lui-même ou, plus généralement, par un pharmacien ou une infirmière. Le stockage se fait habituellement dans un ou plusieurs piluliers incorporant des alvéoles aptes à recevoir des doses de médicament et correspondant chacune à un intervalle de temps, notamment un jour, de prise de médicament.

On connaît des dispositifs simplifiant la préparation des piluliers et la délivrance des doses à administrer, tel que celui divulgué dans le document WO 2017/191405. Ce document décrit un dispositif d'emballage pour le stockage de médicaments de manière séparée permettant d'éviter les interactions. Il comporte une cuvette de stockage qui délimite un volume de stockage de médicaments. La cuvette comporte un rebord apte à recevoir un cloisonnement amovible et un couvercle. Le cloisonnement comporte des cloisons transversales délimitant des compartiments. Une colonne comprenant sept cuvettes est adaptée à la prise quotidienne de médicaments pendant une semaine.

Il existe par ailleurs des piluliers ambulatoires qui comprennent un boîtier incorporant un logement accessible de l'extérieur et dans lequel vient se placer une pile de piluliers où chaque pilulier correspond à un jour de la semaine.

Lorsque ces piluliers ambulatoires sont vides, ils sont transportés à la pharmacie, bien qu'ils soient encombrants, de sorte que leur rechargement en doses de médicaments soit effectué par le pharmacien.

Dans un autre cas, la personne souffrante suivant le traitement effectue le rechargement, remplissant elle-même laborieusement les différentes alvéoles associées aux différents intervalles de temps. Ce rechargement qui n'est pas contrôlé par un professionnel de santé n'est donc pas sécurisé et peut s'avérer dangereux en cas d'erreur.

De plus, pour un même intervalle de temps, notamment un jour, il est fréquent que l'administration de doses de médicaments s'effectue à différents moments de la journée (par exemple matin, midi, soir, coucher), ce qui rend difficile le suivi visuel de la délivrance des doses au fur et à mesure des intervalles de temps sur le dispositif divulgué dans le document WO 2017/191405 et les piluliers ambulatoires décrit ci-dessus.

SE 1 400 148 divulgue un boîtier pour le stockage et la délivrance de doses de médicaments à administrer, comprenant des éléments de fermeture, chaque élément de fermeture étant susceptible de fermer une pluralité de compartiments.

Par conséquent, la présente invention concerne un boîtier pour le stockage de doses de médicaments permettant d'augmenter l'observance d'un traitement en facilitant le suivi des doses à administrer en fonction de l'intervalle de temps auquel elles sont associées, et permettant de simplifier et sécuriser la délivrance des doses, le rechargement du boîtier et la manipulation de l'ensemble du boîtier.

Il est donc proposé un boîtier pour le stockage et la délivrance de doses de médicaments à administrer, comprenant un corps comportant un compartiment pour le stockage d'une pluralité de piluliers comprenant chacun des alvéoles dans lesquelles sont placées des doses de médicament et correspondant chacune à un intervalle de temps, notamment un jour, de prise de médicament, chaque pilulier correspondant à un moment de prise de médicament dans lesdits intervalles de temps, et des moyens de fermeture du compartiment.

En outre, les moyens de fermeture comprennent un ensemble d'éléments de fermeture déplaçables indépendamment l'un de l'autre, au moins une partie des éléments de fermeture étant déplaçable entre des positions de fermeture et d'ouverture d'une zone du compartiment correspondant à un intervalle de prise de médicaments, et le corps comprenant deux branches réunies par leur sommet et dont les extrémités libres constituent des pieds pour le boîtier.

Selon une caractéristique, les éléments de fermeture peuvent être montés de manière coulissante sur le corps.

Avantageusement, le boîtier comprend sept éléments de fermeture correspondant chacun à un jour de prise de médicaments.

De préférence, le boîtier comprend un élément de fermeture additionnel pour la fermeture complète du compartiment.

Selon une caractéristique, le corps comprend une première branche comportant une face antérieure dotée d'une ouverture d'accès audit compartiment, l'autre branche comportant une face postérieure opposée à la face antérieure de la première branche et comportant une ouverture d'accès à un logement.

Selon une autre caractéristique, les éléments de fermeture peuvent être déplaçables dans des glissières s'étendant entre les extrémités libres des deux branches.

De manière avantageuse, les glissières s'étendent entre l'ouverture d'accès au compartiment et l'ouverture d'accès audit logement.

Selon un mode de réalisation, le corps peut former une structure monobloc.

Selon une alternative, le corps peut être formé par une pluralité de pièces assemblées.

De préférence, le corps comprend un élément de butée amovible formant une butée pour les éléments de fermeture et configuré pour maintenir les éléments de fermeture sur le corps. D'autres buts, avantages et caractéristiques ressortiront de la description qui va suivre, donnée à titre d'exemple purement illustratif et faite en référence aux dessins annexés sur lesquels :
- La figure 1 est une vue en perspective d'un boîtier pour le stockage et la délivrance de doses de médicaments à administrer selon un mode de réalisation conforme à l'invention, comprenant un compartiment pour le stockage de piluliers et sept éléments de fermeture en position de fermeture de la zone du compartiment auquel ils sont associés ;
- La figure 2 est une vue en perspective du boîtier illustré à la figure 1, représentant les éléments de fermeture en position d'ouverture de la zone du compartiment auquel ils sont associés ;
- La figure 3 est une vue en perspective du boîtier illustré à la figure 1, représentant trois seulement des éléments de fermeture en position de fermeture de la zone du compartiment auquel ils sont associés et les quatre éléments de fermeture restant en position d'ouverture ;
- La figure 4 représente le boîtier illustré à la figure 1, comprenant un logement sur sa face postérieure ;
- La figure 5 est une vue en perspective du boîtier illustré à la figure 1, comprenant un élément de fermeture additionnel pour la fermeture complète du compartiment de stockage de la pluralité de piluliers ;
- La figure 6 est une vue en perspective d'un boîtier conforme à l'invention, comportant des piluliers pourvus d'alvéoles compartimentées ;
- La figure 7 illustre un boîtier conforme à l'invention, dont le corps est formé par plusieurs pièces assemblées ; et
- Les figures 8a, 8b et 8c illustrent trois étapes d'assemblage des pièces du boîtier représenté à la figure 7.

Les figures 1 à 4 illustrent un premier mode de réalisation d'un boîtier 1 pour le stockage et la délivrance de doses de médicaments à administrer selon l'invention.

Le boîtier 1 comprend un corps 2 comprenant deux branches 3 et 4 réunies par leur sommet 5 et dont les extrémités libres constituent des pieds pour le boîtier 1 améliorant l'emprise du boîtier 1 sur la surface sur laquelle le boîtier 1 est entreposé.

Le corps 2 comporte un compartiment 6 pour le stockage d'une pluralité de piluliers 7. Les piluliers 7 qui sont, par exemple, préparés par un pharmacien peuvent être facilement stockés dans le compartiment 6 puis facilement retirés pour un rechargement du boîtier 1.

Les piluliers 7 comprennent avantageusement des alvéoles 8 (visibles à la figure 2) dans lesquelles sont placées des doses de médicament, non représentées.

Au sein d'un même pilulier 7, chaque alvéole 8 correspond à un intervalle de temps de prise de médicaments, notamment un jour, et plus particulièrement un moment de la journée (matin, midi, soir, coucher...). De préférence, chaque pilulier 7 comprend au moins une alvéole 8 pour chaque jour de la semaine, soit au moins sept alvéoles 8. Afin d'éviter que les doses de médicaments, par exemple des comprimés, ne s'entrechoquent, les alvéoles 8 peuvent être compartimentées comme cela est illustré à la figure 6.

Sur les figures 2, 3 et 6, on peut voir que les alvéoles 8 sont avantageusement munies d'un film de protection, par exemple aluminium ou autre, à retirer pour libérer et pouvoir accéder aux doses de médicaments.

Chaque pilulier de la pluralité de piluliers 7 correspondant à un moment de prise de médicaments dans lesdits intervalles de temps.

Comme cela est illustré, le compartiment 6 comprendra, de préférence, quatre piluliers 7 correspondant chacun à un moment de la journée tel que matin, midi, soir, coucher, pour la prise de doses de médicaments.

Avantageusement, les piluliers 7 sont disposés les uns derrière les autres de manière à former une pile, et disposés dans l'ordre de prise des doses de médicament. Le pilulier 7 correspondant à la prise de doses de médicaments du matin étant ainsi disposé en regard de l'extérieur du compartiment et le pilulier 7 correspondant à la prise de doses de médicaments au coucher étant disposé en regard de l'intérieur du compartiment 6, facilitant la prise des doses aux différents moments de la journée. Les ouvertures des alvéoles 8 sont avantageusement dirigées vers l'extérieur du compartiment.

De plus, le boîtier 1 comprend des moyens de fermetures 9 du compartiment 6.

Les moyens de fermeture 9 comprennent un ensemble d'éléments de fermeture 9a, 9b, 9c, 9d, 9e, 9f et 9g déplaçables indépendamment l'un de l'autre. Chaque élément de fermeture 9a, 9b, 9c, 9d, 9e, 9f et 9g est déplaçable entre des positions de fermeture et d'ouverture d'une zone du compartiment 6 correspondant à un intervalle de prise de médicaments.

Chaque élément de fermeture 9a, 9b, 9c, 9d, 9e, 9f et 9g est ainsi associé à une zone du compartiment 6 et donc associé à un intervalle de prise de médicaments. Le déplacement indépendant des éléments de fermeture permet de basculer aisément et de manière visuelle d'un intervalle de temps à un autre.

Le déplacement d'un élément de fermeture 9a, 9b, 9c, 9d, 9e, 9f, 9g rend accessible les mêmes alvéoles 8 de l'ensemble des piluliers 7 ce qui, grâce à une meilleure visibilité, améliore la délivrance des doses, le suivi de chaque intervalle de temps et l'observance du traitement, tout en diminuant le nombre d'erreurs dans les prises.

De manière avantageuse, le boîtier 1 comprend sept éléments de fermeture correspondant chacun à un jour de prise de médicaments. Par exemple, les éléments 9 a à 9g correspondent, respectivement, au jour de prise de lundi à dimanche.

De plus, les éléments de fermeture 9a, 9b, 9c, 9d, 9e, 9f, 9g peuvent être montés de manière coulissante sur le corps 2. Leur déplacement par coulissement facilite le passage d'un intervalle de temps à un autre.

Dans le mode de réalisation illustré, les éléments de fermeture 9a, 9b, 9c, 9d, 9e, 9f et 9g sont déplaçables dans des glissières 10a et 10b pouvant être disposées de part et d'autre du compartiment 6 et s'étendant entre les extrémités libres des deux branches 3 et 4.

En outre, le corps 2 comprend une première branche 3 comportant une face antérieure 11 dotée d'une ouverture d'accès au compartiment 6, l'autre branche 4 comportant une face postérieure 12 opposée à la face antérieure 11 de la première branche 3 et comportant une ouverture d'accès à un logement 13.

Dans l'exemple illustré, les glissières 10a et 10b s'étendent entre l'ouverture d'accès au compartiment 6 et l'ouverture d'accès au logement 13.

De préférence, le logement 13 est disposé dans le corps 2 de sorte à rester accessible lorsque le boîtier 1 est en position ouverte c'est-à-dire, dans l'exemple illustré, lorsque les moyens de fermetures 9 sont disposés sur la face postérieure de la branche 4 comportant le logement 13.

Le logement 13 peut être configuré pour recevoir une ordonnance, d'autres médicaments tels que des comprimés ou des gélules, des médicaments sous formes diverses telles que sachet, collyres, etc., ou encore une trousse pour le transport des piluliers 4 qui sont retirés en pharmacie et préparés par le pharmacien.

Aux figures 1 et 2, les éléments de fermeture 9a, 9b, 9c, 9d, 9e, 9f et 9g sont représentés, respectivement, en position d'ouverture et en position de fermeture de la zone du compartiment 6 auquel ils sont associés. Dans cet exemple, les éléments de fermeture en position d'ouverture sont disposés en regard de la face antérieure 11 de la première branche 3 et en regard de la face postérieure 12 de la deuxième branche 4 lorsqu'ils sont en position de fermeture.

A la figure 3, les quatre éléments de fermeture 9a, 9b, 9c et 9d sont en position d'ouverture de la zone du compartiment 6 auquel ils sont associés et les trois éléments de fermeture 9e, 9f et 9g sont en position de fermeture.

Chaque jour, l'utilisateur peut ainsi faire coulisser l'élément de fermeture associé audit jour pour accéder facilement à la zone du compartiment 6 auquel il est associé et donc aux doses de médicaments pour différents intervalles de temps (matin, midi, soir, coucher) qu'il doit ingérer ledit jour.

Lorsque toutes les doses de médicaments ont été administrées et que les piluliers 7 sont par conséquent vides, tous les éléments de fermeture 9a, 9b, 9c, 9d, 9e, 9f et 9g se trouvent dans une position ouverte. L'accès au compartiment 6 est libre rendant le retrait et le rechargement des piluliers aisés.

A la figure 1, on peut voir que l'ouverture d'accès au compartiment 6 est configurée de sorte que lorsque chaque élément de fermeture 9a, 9b, 9c, 9d, 9e, 9f et 9g ferme la zone du compartiment 6 correspondant à un intervalle de prise de médicaments auquel il est associé, l'ensemble des éléments de fermeture ne ferment pas complètement l'ouverture d'accès au compartiment 6 et un accès au compartiment 6 subsiste. Ceci permettant notamment à l'utilisateur de conserver une visibilité sur le contenu du compartiment 6.

Selon un deuxième mode de réalisation représenté à la figure 5, on pourra prévoir que le boîtier 1 comprenne un élément de fermeture additionnel 9h pour la fermeture complète du compartiment 6. L'élément de fermeture additionnel 9h représenté est également apte à coulisser le long des glissières 10a et 10b.

Sur les figures 1 à 6, le corps 2 du boîtier 1 est représenté comme étant une structure monobloc.

Selon un mode de réalisation illustré à la figure 7 représentant un boîtier 1, le corps 2 peut également être réalisé en plusieurs pièces amovibles qui sont assemblées.

Des première et deuxième pièces inférieures 14 et 15 forment avec une pièce supérieure 16, respectivement, la première et la deuxième branches 3 et 4. Les première et deuxième pièces inférieures 14 et 15 forment avantageusement, respectivement, le compartiment 6 et le logement 13.

En outre, deux pièces latérales 17 et 18 sont disposées de part et d'autre du boîtier 1 et viennent supporter l'ensemble de la structure. Les pièces latérales 17 et 18 comprennent chacune une rainure formant avec la pièce supérieure les glissières 10a et 10b.

La figure 8a représente la deuxième pièce inférieure 15. Pour l'assemblage du corps 2 du boîtier 1, les pièces latérales 17 et 18 sont fixées de manière amovible sur les première et deuxième pièces inférieures 14 et 15, comme on peut le voir sur la figure 8b. La figure 8c illustre l'étape suivante d'assemblage dans laquelle la pièce supérieure 16 est emboîtée sur le reste de la structure.

Dans l'exemple illustré à la figure 7, le boîtier 1 comprend un élément de butée 19 amovible. Dans cet exemple, l'élément de butée 10 est inséré à l'une des extrémités des glissières 10a et 10b, au niveau de l'extrémité libre de la deuxième branche 4. L'élément de butée 19 forme une butée pour les éléments de fermetures et en particulier, dans cet exemple, l'élément de fermeture 9a, et les maintient sur le boîtier 1.

Dans cet exemple, l'élément de butée 19 comprend une portion droite, cependant, on pourra prévoir qu'il soit courbé, par exemple sous la forme d'une portion de cercle.

Après retrait de l'élément de butée 19 du boîtier, les éléments de fermetures 9a, 9b, 9c, 9d, 9e, 9f et 9g peuvent être retirés afin, par exemple, de modifier leur ordre et/ou leur nombre.

On pourra prévoir que le boîtier 1 réalisé en structure monobloc comprenne un élément de butée 19.

De préférence, le boîtier 1, en particulier le corps 2, pourra être fabriqué en matière plastique.

Dans un mode de réalisation alternatif, on pourra également prévoir que le boîtier 1, soit fabriqué en matériaux naturels de type bois ou bambou.

On pourra également prévoir que chaque élément de fermeture comporte un marquage indiquant le jour auquel il est associé. Par exemple l'élément de fermeture 9a pourra comprendre un marquage « lundi », l'élément de fermeture 9b un marquage mardi, etc. L'élément de fermeture additionnel 9h pourra aussi comporter un marquage, par exemple un nom de marque ou toute autre indication.

## Revendications

1. Boîtier pour le stockage et la délivrance de doses de médicaments à administrer, comprenant un corps (2) comportant un compartiment (6) pour le stockage d'une pluralité de piluliers (7) comprenant chacun des alvéoles (8) dans lesquelles sont placées des doses de médicament et correspondant chacune à un intervalle de temps, notamment un jour, de prise de médicament, chaque pilulier (7) correspondant à un moment de prise de médicament dans lesdits intervalles de temps, et des moyens de fermeture (9) du compartiment (6), les moyens de fermeture (9) un ensemble d'éléments de fermeture (9a, 9b, 9c, 9d, 9e, 9f, 9g) déplaçables indépendamment l'un de l'autre, au moins une partie des éléments de fermeture (9a, 9b, 9c, 9d, 9e, 9f, 9g) étant déplaçable entre des positions de fermeture et d'ouverture d'une zone du compartiment (6) correspondant à un intervalle de prise de médicaments, et le corps (2) comprenant deux branches (3, 4) réunies par leur sommet (5) et dont les extrémités libres constituent des pieds pour le boîtier (1).

2. Boîtier selon la revendication 1, dans lequel les éléments de fermeture (9a, 9b, 9c, 9d, 9e, 9f, 9g) sont montés de manière coulissante sur le corps (2).

3. Boîtier selon l'une des revendications 1 et 2, comprenant sept éléments de fermeture (9a, 9b, 9c, 9d, 9e, 9f, 9g) correspondant chacun à un jour de prise de médicaments.

4. Boîtier selon la revendication 3, comprenant un élément de fermeture additionnel (9h) pour la fermeture complète du compartiment (6).

5. Boîtier selon l'une quelconque des revendications précédentes, dans lequel le corps (2) comprend une première branche (3) comportant une face antérieure (11) dotée d'une ouverture d'accès audit compartiment (6), l'autre branche (4) comportant une face postérieure (12) opposée à la face antérieure (11) de la première branche (3) et comportant une ouverture d'accès à un logement (13).

6. Boîtier selon l'une quelconque des revendications 2 à 5, dans lequel les éléments de fermeture (9a, 9b, 9c, 9d, 9e, 9f, 9g, 9h) sont déplaçables dans des glissières (10a, 10b) s'étendant entre les extrémités libres des deux branches (3, 4).

7. Boîtier selon les revendications 5 et 6, dans lequel les glissières (10a, 10b) s'étendent entre l'ouverture d'accès au compartiment (6) et l'ouverture d'accès audit logement (13).

8. Boîtier selon l'une quelconque des revendications précédentes, dans lequel le corps (2) forme une structure monobloc.

9. Boîtier selon l'une quelconque des revendications 1 à 7, dans lequel le corps (2) est formé par une pluralité de pièces assemblées (14, 15, 16, 17, 18).

10. Boîtier selon l'une quelconque des revendications précédentes, dans lequel le corps (2) comprend un élément de butée (19) amovible formant une butée pour les éléments de fermeture et configuré pour maintenir les éléments de fermeture sur le corps (2).

## Patentansprüche

1. Gehäuse zur Aufbewahrung und Abgabe von zu verabreichenden Arzneimitteldosen, das einen Körper (2) umfasst, der ein Fach (6) zur Aufbewahrung einer Vielzahl von Pillendöschen (7), die jeweils Kammern (8) umfassen, in denen Arzneimitteldosen platziert sind, und die jeweils einem Zeitintervall, insbesondere einem Tag, der Arzneimitteleinnahme entsprechen, wobei jedes Pillendöschen (7) einem Zeitpunkt der Arzneimitteleinnahme in den Zeitintervallen entspricht, und Mittel zum Verschließen (9) des Fachs (6) umfasst, wobei die Verschlussmittel (9) einen Satz Verschlusselemente (9a, 9b, 9c, 9d, 9e, 9f, 9g) umfassen, die unabhängig voneinander bewegt werden können, wobei mindestens ein Teil der Verschlusselemente (9a, 9b, 9c, 9d, 9e, 9f, 9g) zwischen Verschluss- und Öffnungspositionen eines Bereichs des Fachs (6), der einem Intervall der Arzneimitteleinnahme entspricht, bewegt werden können, und wobei der Körper (2) zwei Schenkel (3, 4) umfasst, die über ihre Spitze (5) zusammengeführt sind und deren freie Enden Füße für das Gehäuse (1) darstellen.

2. Gehäuse nach Anspruch 1, wobei die Verschlusselemente (9a, 9b, 9c, 9d, 9e, 9f, 9g) verschiebbar am Körper (2) angebracht sind.

3. Gehäuse nach einem der Ansprüche 1 und 2, das sieben Verschlusselemente (9a, 9b, 9c, 9d, 9e, 9f, 9g) umfasst, die jeweils einem Tag der Arzneimitteleinnahme entsprechen.

4. Gehäuse nach Anspruch 3, das ein zusätzliches Verschlusselement (9h) zum vollständigen Verschließen des Fachs (6) umfasst.

5. Gehäuse nach einem der vorstehenden Ansprüche, wobei der Körper (2) einen ersten Schenkel (3) umfasst, der eine Vorderseite (11) umfasst, die mit einer Zugangsöffnung zum Fach (6) versehen ist, wobei der andere Schenkel (4) eine Rückseite (12) umfasst, die der Vorderseite (11) des ersten Schenkels (3) gegenüberliegt und eine Zugangsöffnung zu einer Aufnahme (13) umfasst.

6. Gehäuse nach einem der Ansprüche 2 bis 5, wobei die Verschlusselemente (9a, 9b, 9c, 9d, 9e, 9f, 9g, 9h) in Schienen (10a, 10b), die sich zwischen den freien Enden der zwei Schenkel (3, 4) erstrecken, bewegt werden können.

7. Gehäuse nach den Ansprüchen 5 und 6, wobei sich die Schienen (10a, 10b) zwischen der Zugangsöffnung zum Fach (6) und der Zugangsöffnung zur Aufnahme (13) erstrecken.

8. Gehäuse nach einem der vorstehenden Ansprüche, wobei der Körper (2) eine einteilige Struktur bildet.

9. Gehäuse nach einem der Ansprüche 1 bis 7, wobei der Körper (2) aus einer Vielzahl von zusammengefügten Teilen (14, 15, 16, 17, 18) gebildet ist.

10. Gehäuse nach einem der vorstehenden Ansprüche, wobei der Körper (2) ein abnehmbares Anschlagelement (19) umfasst, das einen Anschlag für die Verschlusselemente bildet und so konfiguriert ist, dass es die Verschlusselemente am Körper (2) hält.

## Claims

1. A case for storing and delivering doses of medications to be administered, comprising a body (2) including a compartment (6) for storing a plurality of pillboxes (7) each comprising cells (8) wherein doses of medication are placed and each corresponding to a time interval, in particular a day, for taking medication, each pillbox (7) corresponding to a time for taking medication in said time intervals, and means for closing (9) the compartment (6), the closing means (9) comprising a set of closing elements (9a, 9b, 9c, 9d, 9e, 9f, 9g) movable independently of each other, at least part of the closing elements (9a, 9b, 9c, 9d, 9e, 9f, 9g) being movable between closing and opening positions of an area of the compartment (6) corresponding to an interval for taking medication, and the body (2) comprising two branches (3, 4) joined at their top (5) and the free ends of which constitute feet for the case (1).

2. The case according to claim 1, wherein the closing elements (9a, 9b, 9c, 9d, 9e, 9f, 9g) are slidably mounted on the body (2).

3. The case according to one of claims 1 and 2, comprising seven closing elements (9a, 9b, 9c, 9d, 9e, 9f, 9g) each corresponding to a day of taking medication.

4. The case according to claim 3, comprising an additional closing element (9h) for the complete closure of the compartment (6).

5. The case according to any one of the preceding claims, wherein the body (2) comprises a first branch (3) including a front face (11) provided with an opening for access to said compartment (6), the other branch (4) including a rear face (12) opposite the front face (11) of the first branch (3) and including an access opening to a housing (13) .

6. The case according to any one of claims 2 to 5, wherein the closing elements (9a, 9b, 9c, 9d, 9e, 9f, 9g, 9h) are movable in slides (10a, 10b) extending between the free ends of the two branches (3, 4).

7. The case according to claims 5 and 6, wherein the slides (10a, 10b) extend between the opening for access to the compartment (6) and the opening for access to said housing (13) .

8. The case according to any one of the preceding claims, wherein the body (2) forms a one-piece structure.

9. The case according to any one of claims 1 to 7, wherein the body (2) is formed by a plurality of assembled parts (14, 15, 16, 17, 18).

10. The case according to any one of the preceding claims, wherein the body (2) comprises a removable stop element (19) forming a stop for the closing elements and configured to maintain the closing elements on the body (2).
